# FASCICULE DE BREVET EUROPEEN

(11) **EP 0 280 634 B1**
(45) Date de publication et mention de la délivrance du brevet: **15.04.1992**
(21) Numéro de dépôt: 88440008.6
(22) Date de dépôt: 04.02.1988
(51) Int. Cl.: B65B 7/16, B65D 3/10

(54) **Procédé de fabrication et de mise en place simultanée d'un fond ou d'un couvercle sur le corps d'un emballage tubulaire en matériaux composites**
Verfahren zum gleichzeitigen Herstellen und Anbringen eines Bodens oder eines Deckels auf dem Körper einer hülsenförmigen Vepackung aus Verbundmaterialien
Method for simultaneously making and applying a bottom or a lid to the body of a tubular package made of composite materials

(30) Priorité: 05.02.1987 FR 8701510
(43) Date de publication de la demande: 31.08.1988
(73) Titulaire: Eberle, Jean-Marie, F-67200 Oberhausbergen (FR)
(72) Inventeur: Eberle, Jean-Marie, F-67200 Oberhausbergen (FR)
(74) Mandataire: Nuss, Pierre

(56) Documents cités:
- FR-A- 793 415
- US-A- 1 597 890
- US-A- 2 438 430
- US-A- 3 178 088

## Description

La présente invention concerne le domaine des emballages, en particulier des emballages tubulaires en matériaux composites, et a pour objet un procédé de fabrication et de mise en place simultanée d'un fond ou d'un couvercle sur le corps d'un emballage tubulaire en matériaux composites.

Les emballages existants du type boîtes, conteneurs, barils, fûts, sont tous composés d'un corps tubulaire, de section ronde, polygonale, ou toutes autres sections, d'un couvercle et d'un fond. La structure du corps tubulaire, réalisé par enroulement spiralé, droit, convolute ou autres, est en général la suivante :
- un complexe interne, compatible avec le produit à conditionner. Ce complexe peut comporter deux couches ou plus. Très souvent, la couche présentant les propriétés barrières assurant une étanchéité parfaite est composée d'un film d'aluminium. Elle peut également être en tout autre film présentant les mêmes propriétés barrières et la même faible résistance physique que l'aluminium. Cette couche est d'une épaisseur aussi faible que possible, afin de réduire au maximum le coût de l'emballage à réaliser. Habituellement, une étanchéité optimale est obtenue avec une épaisseur de la couche d'aluminium de l'ordre de 9 à 18 µ. Cette couche d'aluminium est souvent recouverte, de chaque côté, d'une couche d'un matériau différent, par exemple d'un côté de papier et de l'autre d'un film en matière synthétique, ou d'un vernis.
- une ou plusieurs couches d'un matériau plus rigide que le complexe interne. En général, ces couches sont en carton, c'est-à-dire d'un grammage supérieur à environ 225g/m². Le nombre de couches dépend, bien entendu, de la rigidité souhaitée, un baril de poudre à laver nécessitant une rigidité bien supérieure à un emballage de biscuits, par exemple.
- une couche ou un complexe externe, imprimé ou non. Il peut s'agir d'une couche simple, par exemple une étiquette imprimée de la dénomination commerciale du produit ou d'autres indications. Il pourra également s'agir d'un complexe garantissant une étanchéité parfaite de l'extérieur vers l'intérieur, afin de protéger les différentes couches de carton d'une quelconque atteinte par un liquide extérieur.

La liaison de ces différentes couches est assurée par scellage ou collage.

Les fonds ou couvercles de ces emballages sont toujours, actuellement, composés d'une structure totalement différente de celle du corps de l'emballage. En effet, ces fonds ou couvercles doivent être rigides, tout en pouvant être scellés sur le corps tubulaire de l'emballage, de manière à garantir une étanchéité parfaite. Or, le corps étant déjà relativement épais, une très grande énergie calorifique serait nécessaire afin de pouvoir réaliser correctement la soudure d'un couvercle épais ou d'un fond épais sur un corps épais. De plus, afin de pouvoir réaliser la soudure, le couvercle ou le fond doit être plié en forme de U, vers l'intérieur du corps de l'emballage. Or, il est évident que plus l'épaisseur est importante, moins une telle pliure est réalisable.

Actuellement, on réalise, par conséquent, les fonds et les couvercles séparément des corps des emballages, soit en une pièce métallique sertie, soit en matière synthétique, soit sous forme d'une membrane assurant l'étanchéité, par exemple, en aluminium, d'une épaisseur comprise entre 50 µ et 70 µ. Puis, une fois terminés, on les rapporte sur le corps de l'emballage et on les surmonte éventuellement d'une cape ou d'un bouchon protecteur en matière synthétique.

Mais il est clair que tous ces types de fonds et de couvercles présentent l'inconvénient majeur d'augmenter très sensiblement le prix de revient global d'un tel emballage. Il est donc actuellement impossible d'obtenir un emballage tubulaire dont le fond et le couvercle sont fixés de manière parfaitement étanche et qui présentent un faible prix de revient.

On connaît également du document US-A-2 438 430 un procédé de fabrication et de mise en place simultanée d'un fond ou d'un couvercle sur le corps d'un emballage tubulaire en matériaux composites. Selon le procédé décrit dans ce document, la mise en place du fond ou du couvercle s'effectue à l'aide d'un disque d'un diamètre supérieur au diamètre interne du corps ainsi que d'une membrane dont la matière est identique à celle de la couche interne du corps, à savoir en papier. Mais ce procédé ne permet pas l'obtention d'une bonne étanchéité. En effet, dans ce procédé où il est fait appel au collage, il est prévu que les extrémités du corps s'imprègnent de colle, puisque celle-ci doit s'infiltrer dans celui-ci par capillarité pour l'humidifier. Ainsi, la couche interne en papier permet cette infiltration. De ce fait, ce procédé par collage ne garantit aucunement l'étanchéité du corps de boîte.

La présente invention a pour but de pallier ces inconvénients, et se propose de réaliser un emballage dont le fond et le couvercle sont d'un prix de revient proportionnellement équivalent à celui du corps de l'emballage, tout en garantissant une rigidité et une résistance identiques, quels que soient le format et la section de l'emballage, une étanchéité aux liquides et aux gaz parfaite, une inviolabilité totale, et tout en améliorant encore la présentation extérieure dudit emballage.

L'invention a, en effet, pour objet, un procédé de fabrication et de mise en place simultanée d'un fond ou d'un couvercle sur le corps d'un emballage tubulaire en matériaux composites comprenant un complexe interne étanche, compatible avec le produit à conditionner, une ou plusieurs couches d'un matériau plus rigide que le complexe interne et, éventuellement, une couche ou un complexe externe, imprimé ou non, consistant à appliquer sur le corps, à proximité immédiate de l'une de ses deux extrémités, un complexe, identique à celui interne au corps de l'emballage et en contact avec le produit à conditionner, dont la section est en forme de U et détermine avec l'extrémité du corps une cavité, (voir US-A-2 438 430 par exemple), procédé caractérisé en ce que le complexe est appliqué, de manière totalement étanche, par scellage, collage ou autre, préalablement à une mise en place sur le complexe, à l'intérieur de cette cavité, de plusieurs feuilles, qui sont elles-mêmes maintenues en place par collage, la feuille inférieure étant directement collée sur le complexe, puis les feuilles suivantes étant collées successivement les unes sur les autres, les feuilles étant en un matériau plus rigide que le complexe et le nombre de feuilles à appliquer étant fonction de la rigidité du fond ou du couvercle de l'emballage à obtenir.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 (figures 1A, 1B, 1C, 1D et 1E) représente, en élévation frontale et en coupe, les différentes étapes du procédé de mise en place d'un couvercle ou d'un fond sur l'extrémité du corps de l'emballage selon une première variante de l'invention ;
la figure 2 (figures 2A, 2B, 2C et 2D) représente, en élévation frontale et en coupe, les différentes étapes du procédé de mise en place d'un couvercle ou d'un fond sur l'extrémité du corps de l'emballage, selon une seconde variante de l'invention ;
la figure 3 (figures 3A, 3B, 3C, 3D, 3E et 3F) représente, en élévation frontale et en coupe, les différentes étapes du procédé de mise en place d'un couvercle ou d'un fond sur l'extrémité du corps de l'emballage selon une troisième variante de l'invention ;
la figure 4 (figures 4A, 4B, 4C, 4D, 4E et 4F) représente, en élévation frontale et en coupe, les différentes étapes du procédé de mise en place d'un couvercle ou d'un fond sur l'extrémité du corps de l'emballage selon une quatrième variante de l'invention ;
la figure 5 (figures 5A, 5B, 5C, 5D et 5E) représente, en élévation frontale et en coupe, les différentes étapes du procédé de mise en place d'un couvercle ou d'un fond sur l'extrémité du corps de l'emballage selon une cinquième variante de l'invention ;
la figure 6 est une vue de face et en coupe d'une extrémité du corps de l'emballage muni d'un couvercle à deux feuilles, conforme à l'invention, muni d'un dispositif d'ouverture selon une première variante de l'invention, et protégé par une cape ;
la figure 7 est une vue de face et en coupe d'une extrémité du corps de l'emballage muni d'un couvercle à une feuille, muni d'un dispositif d'ouverture selon la première variante de l'invention, et protégé par un bouchon ;
la figure 8 est une vue de face et en coupe d'une extrémité du corps de l'emballage muni d'un couvercle à une feuille, muni d'un dispositif d'ouverture selon une seconde variante de l'invention ;
la figure 9 est une vue en plan du couvercle représenté à la figure 8 ;
la figure 10 est une vue de face d'un dispositif à carrousel et à axe vertical de mise en place du fond ou du couvercle de l'emballage ;
la figure 11 est une vue en plan du dispositif représenté à la figure 10 ;
la figure 12 est une vue de face d'un dispositif à postes en ligne de mise en place du fond ou du couvercle de l'emballage, et
la figure 13 est une vue en plan du dispositif représenté à la figure 12.

Conformément à l'invention, le procédé de fabrication et de mise en place simultanée d'un fond ou d'un couvercle sur le corps 1 d'un emballage tubulaire en matériaux composites comprenant un complexe interne 2 étanche, compatible avec le produit à conditionner, une ou plusieurs couches 3 d'un matériau plus rigide que le complexe 2 et, éventuellement, une couche ou un complexe externe 4, imprimé ou non, consistant à appliquer sur le corps 1, à proximité immédiate de l'une 1′ de ses deux extrémités, un complexe 7, identique à celui 2 interne au corps 1 de l'emballage et en contact avec le produit à conditionner, dont la section est en forme de U et détermine avec l'extrémité 1′ du corps 1 une cavité 15, consiste à appliquer le complexe 7 de manière totalement étanche par scellage, collage ou autre, préalablement à une mise en place sur le complexe 7, à l'intérieur de cette cavité 15, de plusieurs feuilles 8, qui sont elles-mêmes maintenues en place par collage, la feuille inférieure 8A étant directement collée sur le complexe 7, puis les feuilles suivantes 8B, ... 8Z étant collées successivement les unes sur les autres, les feuilles 8 étant en un matériau plus rigide que le complexe 7 et le nombre de feuilles 8 à appliquer étant fonction de la rigidité du fond ou du couvercle de l'emballage à obtenir.

Les feuilles 8 sont maintenues en place par collage, la feuille inférieure 8A étant directement collée sur le complexe 7 et les éventuelles feuilles suivantes 8B ... et 8Z étant collées les unes sur les autres, les feuilles 8 pouvant être en papier ondulé, en carton, en bois, en métal, en matière synthétique, en polystyrène expansé ou toutes autres matières.

Selon la première variante de l'invention, le complexe 7 est replié sur la surface externe de l'extrémité tubulaire 1′ du corps 1 de l'emballage, juste avant son application par scellage, collage ou autre (figures 1B et 2B).

Selon la seconde variante de l'invention, l'extrémité tubulaire 1′ du corps 1 de l'emballage pourvu du complexe 7 est évasée, de manière à renforcer la rigidité totale de l'emballage (figure 3E).

Comme on peut le voir sur la figure 3, il sera possible d'appliquer, en outre, une couche ou un complexe externe 9 qui peut être identique à celui 4 externe au corps 1 de l'emballage sur la feuille supérieure 8A, ...ou 8Z et éventuellement sur la tranche de l'extrémité tubulaire 1′ recouverte ou non du complexe 7 (figure 3F).

Selon la troisième variante de l'invention, l'extrémité tubulaire 1′ du corps 1 de l'emballage est rembordée autour du complexe 7 et éventuellement de la feuille supérieure 8A, ... ou 8Z, en forme de U, de manière à renforcer la rigidité totale de l'emballage (figures 4F et 5E).

Comme on peut le voir sur la figure 4, on pourra également appliquer, en outre, une couche ou un complexe externe 9 imprimé ou non, qui peut être identique à celui 4 externe au corps 1 de l'emballage, sur la feuille supérieure 8A, ... ou 8Z, le cas échéant juste avant l'opération de rembordement (figure 4E).

Le procédé de fabrication et de mise en place d'un fond ou d'un couvercle sur le corps 1 d'un emballage ne consiste donc plus, comme dans l'art antérieur, d'une part, à réaliser séparément le fond ou le couvercle, puis, d'autre part, à le rapporter et à le fixer sur le corps 1 par scellage, collage, agrafage ou autre, mais à fabriquer le fond ou le couvercle simultanément à sa mise en place sur le corps 1.

Le déroulement du procédé consiste donc à réaliser les opérations suivantes :
- scellage du complexe 7 à proximité immédiate de l'une 1′ de ses deux extrémités soit sur la paroi interne du corps 1 (figures 3B, 4B et 5B), soit sur la paroi externe (figures 1B et 2B) si le complexe 7 est préalablement replié avant scellage ou collage, ce qui, vu sa très faible épaisseur, ne présente aucune difficulté. Dans tous les cas, le complexe 7 est disposé de telle sorte que sa section soit en forme de U tourné vers l'intérieur du corps 1 de l'emballage, de façon à présenter une cavité 15 délimitée par le complexe 7 lui-même et l'extrémité tubulaire 1′ du corps 1. Ce complexe 7 sera avantageusement identique à celui 2 du corps de l'emballage et pourra être constitué, par exemple, par trois couches, la couche interne étant en un papier de 40 à 60 g/m², la couche intermédiaire en aluminium de 9 à 18 µ d'épaisseur et la couche externe en un vernis ou un film synthétique de 3 à 30 g/m² (par exemple un film de polyéthylène).
   L'utilisation d'un tel complexe 7 pour le fond ou le couvercle permet donc de réaliser des économies substantielles sur le prix de revient d'un tel emballage, la couche d'aluminium présentant les propriétés barrières indispensables à une étanchéité parfaite, ne présentant plus qu'une épaisseur de 9 à 18 µ, au lieu de 50 ou 60 µ. Bien entendu, le scellage d'un tel complexe 7 sur le corps 1 de l'emballage s'effectue en ne consommant qu'un minimum de calories.
- mise en place d'une ou plusieurs feuilles 8 à l'intérieur de la cavité 15 sur le complexe 7 (figures 1C et 1D, 2C et 2D, 3C et 3D, 4C et 4D, 5C et 5D). Les feuilles 8 seront maintenues en place soit par collage (figures 2D et 3D), soit par rembordement ultérieur (figures 4F et 5E), soit par collage d'une couche ou d'un complexe externe 9 (figures 1E et 3F) etc..., selon la rigidité de l'emballage souhaitée.

En général, les feuilles 8 seront collées. Avant la disposition de la feuille 8A sur le complexe 7, on enduit soit la surface de contact du complexe 7 avec la feuille 8, soit la surface de contact de la feuille 8 avec le complexe 7, soit les deux surfaces, partiellement ou totalement d'une couche de colle 14. Puis, si des feuilles supplémentaires 8B ... et 8Z sont à appliquer, on enduit soit la surface de contact de la première feuille 8A, en place, avec la seconde 8B, soit la surface de contact de la seconde feuille 8B avec la première 8A, soit les deux surfaces, partiellement ou totalement d'une couche de colle 14, et ainsi de suite jusqu'à la feuille 8Z. La colle employée pourra être par exemple de l'acétate de polyvinyle.

Le type de matériau à utiliser pour les feuilles 8 dépend, bien entendu, du produit à conditionner. Le bois permet une excellente isolation aux variations de température, le métal permet un transfert de chaleur, etc ... Si des feuilles 8 en carton sont utilisées, le grammage sera normalement supérieur à 225 g/m². L'épaisseur de chaque feuille 8 sera variable en fonction du poids et de la quantité du produit à conditionner. Elle pourra varier entre 0,3 mm et 1 mm.

La feuille supérieure 8A ... ou 8Z pourra être rectiligne comme les autres feuilles 8 (figures 1D, 3D et 4D), ou en forme de U (figures 2D et 5D), comme le complexe 7, ce afin d'accroître davantage la rigidité du couvercle ou du fond.

Le nombre de feuilles 8 dépend de la rigidité souhaitée. Il est donc possible, grâce à l'invention, de moduler la structure même du fond ou du couvercle simultanément à sa mise en place, en fonction du produit à emballer, de son poids, des dimensions de l'emballage, de sa section, etc ...
- mise en place de la couche ou du complexe externe 9 (figures 1E, 3F et 4E). Il s'agit, le plus souvent, d'une étiquette qui sera collée sur la feuille supérieure 8A, ... ou 8Z. Si l'extrémité tubulaire 1′ du corps 1 est rembordée par la suite (figure 4F), cette mise en place de l'étiquette doit avoir lieu avant le rembordement (figure 4E). Par contre, si l'extrémité tubulaire 1′ du corps 1 est évasée (figure 3E), elle aura lieu après l'évasage (figure 3F). L'utilisation d'une étiquette sous forme de complexe permet d'obtenir une étanchéité également de l'extérieur vers l'intérieur et empêche, par exemple, qu'un liquide extérieur ne vienne mouiller les feuilles 8.
- mise en place éventuelle d'une cape 5 (figure 6) ou d'un bouchon 6 (figure 7) amovible, afin de protéger le couvercle ou le fond dans des cas bien spécifiques, et surtout afin de permettre le rebouchage de l'emballage après ouverture. La cape 5 ou le bouchon 6 pourront être, par exemple, en matière synthétique.

Conformément à une autre caractéristique préférée de l'invention, le complexe 7 est pourvu d'une fragilisation 11 de l'une de ses couches, de manière à faciliter l'arrachage du couvercle du corps 1 de l'emballage, une languette d'arrachage 10 étant éventuellement collée ou soudée sur la feuille supérieure 8A, ... ou 8Z avant ou après la mise en place de cette dernière, un léger jeu 13 étant prévu entre les feuilles 8 et la surface interne du corps 1 (figures 6 et 7). La fragilisation 11 permet de faciliter une ouverture totale du couvercle. La languette 10 étant disposée sur la feuille supérieure 8A, ... ou 8Z, il est, bien entendu, indispensable que, selon cette forme d'exécution, les feuilles 8 soient collées les unes sur les autres, la feuille 8A étant collée elle aussi sur le complexe 7. La fragilisation Il sera avantageusement située sur le bord vertical 7' du complexe 7 et sur toute sa circonférence. Le jeu 13 prévu entre toutes les feuilles 8 et la surface interne du corps 1 permet un meilleur arrachage du couvercle.

Selon une variante de réalisation du dispositif d'ouverture, les feuilles 8A, ... et 8Z sont pourvues chacune d'une ouverture 12 et sont disposées de telle sorte que ces ouvertures 12 se superposent, autorisant ainsi un accès direct au complexe 7 de façon à pouvoir le percer, une languette d'arrachage 10 étant éventuellement collée ou soudée sur le complexe 7 avant ou après mise en place de ce dernier (figures 8 et 9). Ainsi, une ouverture partielle du couvercle est possible.

L'emballage obtenu par application du procédé, consiste en un corps 1 de forme tubulaire comprenant un complexe interne 2 étanche, compatible avec le produit à conditionner, une ou plusieurs couches 3 d'un matériau plus rigide que le complexe 2 et, éventuellement, une couche ou un complexe externe 4 imprimé ou non, l'emballage comportant un fond et/ou un couvercle constitué, de l'intérieur de l'emballage vers l'extérieur, par un complexe 7 identique à celui interne au corps 1 et en contact avec le produit à conditionner, par une ou plusieurs feuilles 8 en un matériau plus rigide que le complexe 7, tel que du papier ondulé, du carton, du bois, du métal, une matière synthétique, du polystyrène expansé ou toutes autres matières, le nombre de feuilles 8 à appliquer étant fonction de la rigidité du fond ou du couvercle de l'emballage à obtenir, et éventuellement par une couche ou un complexe externe 9 imprimé ou non.

Selon une caractéristique préférée, le complexe 7 est replié sur l'extrémité tubulaire 1′ du corps 1 de l'emballage, la feuille supérieure 8A, ... ou 8Z étant soit rectiligne (figure 1E), soit en forme de U (figure 2D) de manière à renforcer la rigidité du fond ou du couvercle de l'emballage.

Selon une autre caratéristique préférée, l'extrémité tubulaire 1′ du corps 1 de l'emballage est soit évasée (figure 3F), ainsi que le complexe 7, soit rembordée autour du complexe 7 (figure 4F) et éventuellement de la feuille supérieure 8A, ... ou 8Z en forme de U (figure 5E).

Comme le montrent les figures 10 à 13, les moyens pour la mise en place d'un fond ou d'un couvercle sur le corps 1 d'un emballage de forme tubulaire en matériau composite consistent en un dispositif 16 pour la mise en place du fond de l'emballage et un dispositif 16 identique pour la mise en place du couvercle de l'emballage, le remplissage de l'emballage par le produit à emballer s'effectuant sur un poste de travail situé entre ces deux dispositifs 16, chaque dispositif 16 étant soit du type carrousel (figures 10 et 11), soit du type postes en ligne (figures 12 et 13), à axe vertical ou horizontal, le corps 1 de l'emballage pouvant être également disposé verticalement ou horizontalement.

A titre d'exemple, pour la fabrication et la mise en place du fond d'un emballage tubulaire en forme de boîte cylindrique, identique à celui représenté aux figures 1 et 2 des dessins annexés, un tel dispositif 16 peut être équipé de douze postes de travail, à savoir :
- poste A: : introduction du corps 1 ;
- poste B: : mise en place du complexe 7 et scellage à chaud ;
- poste C: : dépose de la colle ;
- poste D: : mise en place et collage de la feuille 8A ;
- poste E: : dépose de la colle ;
- poste F: : mise en place et collage de la feuille 8B rectiligne ou en forme de U ;
- poste G: : dépose de la colle ;
- poste H: : mise en place et collage de la couche ou du complexe 9 sous la forme d'une étiquette ;
- poste I: : rembordement ou évasage de l'extrémité tubulaire 1′ du corps 1 ;
- poste J: : mise en place d'une cape 14 ou d'un bouchon 15 ;
- poste K: : poste de contrôle ;
- poste L: : évacuation du corps 1 de l'emballage muni du fond.
Puis le remplissage de la boîte s'effectue sur un autre poste, et elle est alors amenée dans un second dispositif 16, permettant la fabrication et la mise en place du couvercle. Si ce dernier doit avoir rigoureusement la même structure que le fond, le second dispositif 16 sera rigoureusement identique au premier.

Bien entendu, l'invention n'est pas limitée au mode de réalisation décrit et représenté aux dessins annexés.

## Revendications

1. Procédé de fabrication et de mise en place simultanée d'un fond ou d'un couvercle sur le corps (1) d'un emballage tubulaire en matériaux composites comprenant un complexe interne (2) étanche, compatible avec le produit à conditionner, une ou plusieurs couches (3) d'un matériau plus rigide que le complexe interne (2) et, éventuellement, une couche ou un complexe externe (4), imprimé ou non, consistant à appliquer sur le corps (1), à proximité immédiate de l'une (1′) de ses deux extrémités, un complexe (7), identique à celui (2) interne au corps (1) de l'emballage et en contact avec le produit à conditionner, dont la section est en forme de U et détermine avec l'extrémité (1′) du corps (1) une cavité (15), procédé caractérisé en ce que le complexe (7) est appliqué de manière totalement étanche, par scellage, collage ou autre, préalablement à une mise en place sur le complexe (7), à l'intérieur de cette cavité (15), de plusieurs feuilles (8), qui sont elles-mêmes maintenues en place par collage, la feuille inférieure (8A) étant directement collée sur le complexe (7), puis les feuilles suivantes (8B, ... 8Z) étant collées successivement les unes sur les autres, les feuilles (8) étant en un matériau plus rigide que le complexe (7) et le nombre de feuilles (8) à appliquer étant fonction de la rigidité du fond ou de couvercle de l'emballage à obtenir.

2. Procédé selon la revendication 1, caractérisé en ce qu'il consiste, en outre, à replier le complexe (7) sur la surface externe de l'extrémité tubulaire (1′) du corps (1) de l'emballage, juste avant son application par scellage, collage ou autre.

3. Procédé selon la revendication 1, caractérisé en ce qu'il consiste, en outre, à évaser l'extrémité tubulaire (1′) du corps (1) de l'emballage pourvu du complexe (7), de manière à renforcer la rigidité totale de l'emballage.

4. Procédé selon l'une quelconque des revendications 1 à 3, caractérisé en ce qu'il consiste, en outre, à appliquer une couche ou un complexe externe (9) qui peut être identique à celui (4) externe au corps (1) sur la feuille supérieure (8A, ... ou 8Z) et éventuellement sur la tranche de l'extrémité tubulaire (1′) recouverte ou non du complexe (7).

5. Procédé selon la revendication 1, caractérisé en ce qu'il consiste, en outre, à remborder l'extrémité tubulaire (1′) du corps (1) de l'emballage autour du complexe (7) et éventuellement de la feuille supérieure (8A, ... ou 8Z), en forme de U, de manière à renforcer la rigidité totale de l'emballage.

6. Procédé selon l'une quelconque des revendications 1 et 5, caractérisé en ce qu'il consiste à appliquer, en outre, une couche ou un complexe externe (9) imprimé ou non, qui peut être identique à celui (4) externe au corps (1) de l'emballage, sur la feuille supérieure (8A, ... ou 8Z), le cas échéant juste avant l'opération de rembordement.

7. Procédé selon l'une quelconque des revendications 1 à 6, caractérisé en ce que le complexe (7) est pourvu d'une fragilisation (11) de l'une de ses couches, de manière à faciliter l'arrachage du couvercle du corps (1) de l'emballage, une languette d'arrachage (10) étant éventuellement collée ou soudée sur la feuille supérieure (8A, ... ou 8Z) avant ou après la mise en place de cette dernière, un léger jeu (13) étant prévu entre les feuilles (8) et la surface interne du corps (1).

8. Procédé selon l'une quelconque des revendications 1 à 6, caractérisé en ce que les feuilles (8A, ... et 8Z) sont pourvues chacune d'une ouverture (12) et sont disposées de telle sorte que ces ouvertures (12) se superposent, autorisant ainsi un accès direct au complexe (7) de façon à pouvoir le percer, une languette d'arrachage (10) étant éventuellement collée ou soudée sur le complexe (7) avant ou après la mise en place de ce dernier.

## Patentansprüche

1. Verfahren zur gleichzeitigen Herstellung und Anbringung eines Bodens oder eines Deckels auf dem Korpus (1) einer hülsen- bzw. rohrförmigen Verpackung aus Verbundwerkstoffen, umfassend einen mit dem zu verpackenden. Erzeugnis verträglichen dichten Innenkomplex bzw. -bestandteil (2), einen oder mehrere Schichten bzw. Lagen (3) aus einem steiferen Material als der Innenkomplex (2), sowie gegebenenfalls eine gegebenenfalls bedruckte oder nicht bedruckte Außenschicht bzw. Außenkomplex (4), das Verfahren darin bestehend, daß man an dem Korpus (1) unmittelbar benachbart einem (1′) seiner beiden Enden einen Komplex bzw. Bestandteil (7) von gleicher Art wie der Innenkomplex bzw. -bestandteil (2) des Korpus der Verpackung und in Kontakt mit dem zu verpackenden Erzeugnis anbringt, wobei dieser Abschnitt bzw. Bestandteil (7) einen U-förmigen Querschnitt besitzt und mit dem Ende (1′) des Korpus (1) einen Hohlraum bzw. eine Vertiefung (15) bildet, dadurch **gekennzeichnet**, daß der Komplex bzw. Bestandteil (7) in vollständig dichter Weise mittels Versiegeln oder Kleben oder in anderer Weise aufgebracht wird, und zwar bevor auf dem Komplex bzw. Bestandteil (7) im Inneren dieser Vertiefung (15) mehrere Blätter bzw. Bögen (8) aufgebracht werden, die ihrerseits durch Verkleben in ihrer Lage gehalten werden, wobei das uniere Blatt bzw. der untere Bogen (8A) direkt auf den Komplex bzw. Bestandteil (7) aufgeklebt wird und sodann die folgenden Blätter bzw. Bögen (8B...8Z) aufeinanderfolgend übereinander geklebt werden, und wobei die Blätter bzw. Bögen (8) aus einem steiferen Material als der Komplex bzw. Bestandteil (7) bestehen und die Anzahl der anzubringenden Blätter bzw. Bögen (8) von der gewünschten Steifigkeit des Bodens oder Deckels der Verpackung abhängt.

2. Verfahren nach Anspruch 1, dadurch **gekennzeichnet**, daß des weiteren der Komplex bzw. Bestandteil (7) auf die Außenoberfläche des hülsen- bzw. rohrförmigen Endes (1′) des Korpus (1) der Verpackung umgefalzt bzw. umgefaltet wird, unmittelbar vor der Anbringung des Komplexes bzw. Bestandteils (7) mittels Versiegeln oder Verkleben oder in anderer Weise.

3. Verfahren nach Anspruch 1, dadurch **gekennzeichnet**, daß des weiteren das mit dem Komplex bzw. Bestandteil (7) versehene hülsen- bzw. rohrförmige Ende (1′) des Korpus (1) der Verpackung aufgeweitet wird, um die Gesamtsteifigkeit der Verpackung zu erhöhen.

4. Verfahren nach einem der Ansprüche 1 bis 3, dadurch **gekennzeichnet**, daß des weiteren eine Außenschicht bzw. ein Außenkomplex bzw. -bestandteil (9), der von gleicher Art wie der Außenkomplex bzw. -bestandteil (4) an dem Korpus (1) sein kann, auf das obere Blatt bzw. den oberen Bogen (8A...8Z) und gegebenenfalls auf den mit dem Komplex bzw. Bestandteil (7) bedeckten oder nicht bedeckten Rand des hülsen- bzw. rohrförmigen Endes (1′) aufgebracht wird.

5. Verfahren nach Anspruch 1, dadurch **gekennzeichnet**, daß des weiteren das hülsen- bzw. rohrförmige Ende (1′) des Korpus (1) der Verpackung um den Komplex bzw. Bestandteil (7) und gegebenenfalls das obere Blatt bzw. den oberen Boden (8A...8Z) herum U-förmig umgebördelt wird, um die Gesamtsteifigkeit der Verpackung zu erhöhen.

6. Verfahren nach einem der Ansprüche 1 und 5, dadurch **gekennzeichnet**, daß des weiteren auf dem oberen Blatt bzw. der oberen Lage (8A...8Z), gegebenenfalls unmittelbar vor der Umbördelung, eine bedruckte oder nicht bedruckte äußere Schicht oder ein Außenkomplex bzw. -bestandteil (9), der von gleicher Art wie der Außenkomplex bzw. -bestandteil (4) des Korpus (1) der Verpackung sein kann, aufgebracht wird.

7. Verfahren nach einem der Ansprüche 1 bis 6, dadurch **gekennzeichnet**, daß der Komplex bzw. Bestandteil (7) mit einer Schwächung bzw. Soll-Bruchstelle (11) einer seiner Lageschichten versehen ist, um das Abziehen des Deckels vom Korpus (1) der Verpackung zu erleichtern, wobei gegebenenfalls eine Zuglasche (10) mit dem oberen Blatt bzw. Bogen (8A...8Z) vor oder nach dessen Anbringung verklebt oder verschweißt wird, und ein leichtes Spiel (13) zwischen den Lagen bzw. Bögen (8) und der Innenseite des Korpus (1) vorgesehen ist.

8. Verfahren nach einem der Ansprüche 1 bis 6, dadurch **gekennzeichnet**, daß die Blätter bzw. Bögen (8A...8Z) jeweils mit einer Öffnung (12) versehen und so angeordnet sind, daß diese Öffnungen (12) übereinander liegen und so ein direkter Zugang zu dem Komplex bzw. Bestandteil (7) ermöglicht ist, um diesen zu durchstoßen, wobei gegebenenfalls auf dem Komplex bzw. Bestandteil (7) vor oder nach dessen Anbringung eine Zuglasche (10) aufgeklebt oder aufgeschweißt wird.

## Claims

1. Method for simultaneously producing and positioning a bottom or a lid on the body (1) of a tubular package made of composite materials comprising an impermeable internal complex (2) which is compatible with the product to be packaged, one or more layers (3) of a material which is more rigid than the internal complex (2) and, optionally, a printed or unprinted external layer or complex (4), involving applying to the body (1) in the immediate vicinity of one (1′) of its two ends, a complex (7) identical to the complex (2) inside the body (1) of the package and in contact with the product to be packaged, of which the section is U-shaped and determines, with the end (1′) of the body (1), a cavity (15), the method being characterised in that the complex (7) is applied in a completely impermeable manner, by sealing, adhesion or the like, prior to positioning of a plurality of sheets (8), which are themselves hold in position by adhesion, on the complex (7), inside this cavity (15), the lower sheet (8A) being stuck directly to the complex (7), then the following sheets (8B,...8Z) being adhered successively to one another, the sheets (8) being made of a material which is more rigid than the complex (7) and the number of sheets (8) to be applied depending on the rigidity of the bottom or lid of the package to be obtained.

2. Method according to Claim 1, characterised in that it also involves folding back the complex (7) on the external surface of the tubular end (1′) of the body (1) of the package just before its application by sealing, adhesion or the like.

3. Process according to Claim 1, characterised in that it also involves widening the tubular end (1′) of the body (1) of the package provided with the complex (7) so as to reinforce the total rigidity of the package.

4. Process according to any one of Claims 1 to 3, characterised in that it also involves applying an external layer or complex (9) which may be identical to the one (4) which is external to the body (1) to the upper sheet (8A,... or 8Z) and optionally to the face of the tubular end (1′) which is or is not covered by the complex (7).

5. Process according to Claim 1, characterised in that it also involves turning in the tubular end (1′) of the body (1) of the package round the complex (7) and optionally the upper sheet (8A,... or 8Z) in the form of a U so as to reinforce the overall rigidity of the package.

6. Process according to any one of Claims 1 to 5, characterised in that it also involves applying a printed or unprinted external layer or complex (9) which may be identical to the one (4) which is external to the body (1) of the package to the upper sheet (8A,... or 8Z), if necessary just before the turning in operation.

7. Process according to any one of Claims 1 to 6, characterised in that the complex (7) is provided with a delicate region (11) in one of its layers so as to facilitate the tearing of the lid of the body (1) of the package, a tear tab (10) optionally being adhered or welded to the upper sheet (8A,... or 8Z) before or after the positioning thereof, a slight clearance (13) being provided between the sheets (8) and the internal surface of the body (1).

8. Process according to any one of Claims 1 to 6, characterised in that the sheets (8A,... and 8Z) are each provided with an opening (12) and are arranged such that these openings (12) are superimposed on one another, thus allowing direct access to the complex (7) so as to be able to perforate it, a tear tab (10) optionally being adhered or welded to the complex (7) before or after the positioning thereof.
